# EUROPÄISCHE PATENTSCHRIFT

(11) **EP 0 799 643 B1**
(45) Veröffentlichungstag und Bekanntmachung des Hinweises auf die Patenterteilung: **16.01.2002**
(21) Anmeldenummer: 97104850.9
(22) Anmeldetag: 21.03.1997
(51) Int. Cl.: B02C 17/16

(54) **Vorrichtung zur Behandlung von Suspensionen**
Device for treatment of suspensions
Dispositif de traitement de suspensions

(30) Priorität: 03.04.1996 DE 19613366
(43) Veröffentlichungstag der Anmeldung: 08.10.1997
(73) Patentinhaber: Goldschmidt AG, 45127 Essen (DE)
(72) Erfinder: Hiersche, Wolfgang, 45147 Essen (DE); Knott, Wilfried, Dr., 45141 Essen (DE); Mehrwald, Andreas, Dr., 45307 Essen (DE)

(56) Entgegenhaltungen:
- EP-A- 0 546 715
- DE-A- 2 423 376
- DE-A- 4 425 906
- GB-A- 489 171
- US-A- 3 892 364
- US-A- 5 497 948

## Beschreibung

Die Erfindung bezieht sich auf Vorrichtungen entsprechend den Oberbegriffen der Ansprüche 1 und 2.

Zur Behandlung von Suspensionen, insbesondere zur Feinzerkleinerung deren Feststoffanteils sind Mahlanlagen bekannt, bei denen die zu behandelnde Suspension einer Kreislaufführung unterliegt, in welche neben einer Dispergiereinrichtung eine Kugelmühle eingebunden ist. Über eine Förderpumpe, welche an geeigneter Stelle in die, die Dispergiereinrichtung mit der Kugelmühle verbindende Rohrleitung eingesetzt ist, wird die Suspension innerhalb dieser Kreislaufführung umgewälzt. Derartige Mahlanlagen werden beispielsweise zur Verarbeitung von Lackfarben und Pigmentpasten eingesetzt.

Weitere Beispiele von zur diskontinuierlichen Behandlung von Feststoffen in Flüssigkeiten bestimmten Mahlanlagen bestehen aus einer mittels einer hydraulisch betätigten Hubsäule in einen, die zu behandelnde Suspension enthaltenden Behälter absenkbaren Rührwerksmühleneinheit, deren konstruktiver Aufbau den bekannten Dissolvern entspricht. Über die Rotation eines Siebkorbes wird eine Umwälzwirkung auf die Suspension ausgeübt und es kann der genannte Produktbehälter zwecks Einhaltung von Temperaturgrenzwerten kühlbar, nämlich doppelwandig ausgeführt sein. Darüber hinaus kann über einen abgedichteten Behälterdeckel eine weitgehend emissionsarme Feinstvermahlung erreicht werden. Derartige Rührwerksmühlen sind beispielsweise aus dem Prospektblatt "NETSCH-Turbomill" der Firma NETSCH bekannt.

Diese bekannten Mahlanlagen zeichnen sich durch einen relativ komplexen Aufbau aus oder es wird das Mahlverfahren zum Teil in einem offenen System durchgeführt. Hinzu tritt in manchen Fällen eine unzureichende Umwälzwirkung und - hiermit zusammenhängend - eine eingeschränkte Mahlwirkung. Diese Unzulänglichkeit wird in Systemen mit schwieriger Rheologie um so bedeutender. Beispielsweise neigen gewisse Systeme beim Umpumpen zu einer Lösungsmittelverarmung, die Anlaß zu Anbackungen, Verstopfungen und Sedimationen gibt.

Vergleichbare Mahlanlagen sind aus der US-A-5 497 948 sowie der EP-A-0 546 715 bekannt. Innerhalb eines rotationssymmetrisch ausgebildeten Reaktionsbehälters ist eine Rührwerksmühleneinheit durch eine oberseitige Öffnung in diesen einsetzbar bzw. diesem entnehmbar, deren Mahlsystem durch einen stirn- und umfangsseitig perforierten Korb gebildet ist. Der Korb ist in an sich bekannter Weise mit Mahlkörpern gefüllt und es befinden sich ober- und unterhalb des Korbes Förderorgane, die zur Erzeugung einer den Korb global axial durchziehenden Suspensionsströmung eingerichtet sind. Infolge der perforierten Umfangswandungen des Korbes ist jedoch keine eindeutige Strömungsführung für die zu behandelnde Suspension gegeben. Zwar ist der äußere Mantel des Reaktionsgefäßes teilweise doppelwandig ausgebildet und zur Führung eines Kühl- oder Beheizungsmediums eingerichtet - dies dient jedoch lediglich der Entfernung der bei Zerkleinerungsverfahren unvermeidlichen Prozesswärme. Der das Reaktionsgefäß oberseitig abschließende Deckel kann ferner entfallen, so dass diese beiden bekannten Rührwerkseinheiten jedenfalls nicht für solche Prozesse ausgelegt sind, bei denen zusätzlich ein gas- bzw. dampfförmiges Reaktionsprodukt anfällt.

Ein weiteres Beispiel einer hydraulisch absenkbaren Rührwerksmühleneinheit ist der US-PS 3 892 364 entnehmbar, deren Reaktionsbehälter als offenes System ausgebildet ist, in welches ein, zum Durchströmen mittels der zu behandelnden Suspension eingerichteter, Mahlkörper enthaltender zylindrischer Körper absenkbar ist. Die Strömungsführung des von oben nach unten durchströmten Rohrkörpers umfasst oberseitig einen einfachen Überlauf und ist unterseitig durch ein radiales Ausströmen gekennzeichnet, wobei mittels an den Rohrkörper angesetzten, sich ebenfalls radial erstreckenden Rührflügeln ein eine Kreislaufführung innerhalb des Behälters bewirkendes Förderorgan gegeben ist. Entsprechend den rheologischen Eigenschaften der zu behandelnden Suspension kann sich bei dieser bekannten Vorrichtung die Qualität der Strömungsführung innerhalb des Behälters unterschiedlich gestalten.

Aus der DE 44 25 906 A ist ein Nassmahlsystem bekannt, bei welchem innerhalb eines rotationssymmetrischen, doppelwandig ausgebildeten Behälters eine Rührwerksmühleneinheit und ein Nassklassierer vorgesehen sind. Der Behälter ist aufgrund seiner doppelwandigen Ausgestaltung wahlweise beheiz- oder auch kühlbar und für einen kontinuierlichen Betrieb ausgelegt, wobei innerhalb desselben eine Suspension umgewälzt wird, aus deren Feststoffanteil eine Feinkornfraktion mittels des Nassklassierers abgetrennt und als Fertigprodukt ausgetragen wird, wohingegen eine verbleibende Grobkornfraktion einer weiteren Zerkleinerungsbehandlung unterzogen wird. Diese Druckschrift offenbart unterschiedliche Ausgestaltungen der Rührwerksmühleneinheit, die gleichachsig mit dem Nassklassierer vorgesehen sein kann, wobei in Abhängigkeit von der räumlichen Anordnung der Rührwerksmühleneinheit relativ zu dem Nassklassierer eine mehr oder weniger ausgeprägte Zwangsführung auf die Suspension ausgeübt wird. Im günstigsten Fall umgibt die Rührwerksmühleneinheit ringzylinderartig den Nassklassierer, so dass sich ein den Zerkleinerungsbereich der Mühleneinheit radial zur Außenseite hin durchziehender, ein Strömungsfeld erzeugender Druckgradient ergibt. In Abhängigkeit wiederum von den rheologischen Eigenschaften der zu behandelnden Suspension können sich auch bei diesem bekannten System Probleme ergeben, die mit der begrenzten, auf die Suspension ausgeübte Zwangsführung zusammenhängen.

Aus dem DE 295 18 987 U1 ist eine Dispergiervorrichtung bekannt, welche aus einer, innerhalb eines vertikal angeordneten zylindrischen Behälters höhenverstellbar angeordneten Rührwerkskugelmühle besteht, unterhalb welcher - relativ zu dem Behälter in einer festen Höhenposition - eine als Dissolver ausgebildete Strömungserzeugungseinrichtung angebracht ist. Die Rührwerkskugelmühle besteht aus einem siebartig perforierten Gehäuse in der Form eines torusförmigen, sich koaxial zu der Achse des Behälters erstreckenden Ringkanal, dessen äußere Peripherie mit Abstand zur Innenseite des Gehäuses gehalten ist und welcher eine zentrale Öffnung umschließt, durch welche die sich in Achsrichtung des Behälters erstreckende Antriebswelle des Dissolvers hindurchgeführt ist. Diese Antriebswelle ist am oberen Ende des Behälters in einer Hohlwelle geführt, mittels welcher das sich innerhalb der Rührwerkskugelmühle befindliche, durch ein System von Kreisringscheiben gebildete Rührwerk antreibbar ist. Das Rührwerk einerseits und der Dissolver andererseits sind mittels außerhalb des Behälters befindlicher Antriebe antreibbar - es kann jedoch auch ein gemeinsamer Antrieb für beide Einrichtungen vorgesehen sein. Die Rührwerkskugelmühle ist im übrigen an Stangen innerhalb des Behälters aufgehängt und es ist eine weitere, der Höhenverstellung dienende Antriebsvorrichtung vorgesehen. Während der Dissolver eine Vordispergierung des Dispergiergutes bewirkt, wobei sich die Rührwerkskugelmühle in einer angehobenen Position, d.h. außerhalb des Dispergiergutes befindet, wird durch Absenkung der Rührwerkskugelmühle neben einer Mahlwirkung auch eine Feindispergierung erreicht. Im abgesenkten Zustand taucht das siebartige Gehäuse der Rührwerkskugelmühle in das durch den Dissolver in eine Rotationsströmung versetzte Dispergiergut ein, wobei das sich ausbildende Strömungsfeld eine Kreislaufführung bildet, welche das genannte Gehäuse teilweise durchsetzt. Ein Vorteil dieser bekannten Vorrichtung besteht darin, dass die genannte Kreislaufführung vollständig innerhalb des Reaktionsbehälters ausgebildet ist. Es steht jedoch der Vorgang des Dispergierens im Vordergrund und es hängt die erreichbare Mahlwirkung von der konkreten Ausbildung der Strömungsführung innerhalb der Kreislaufführung ab.

Aus der DE 24 23 376 A ist ein weiteres Ausführungsbeispiel einer Mahlvorrichtung bekannt, bei welchem sich innerhalb eines zylindrischen Reaktionsbehälters ein ebenfalls zylindrischer Einsatzkörper befindet, der einen Mahlkorb beinhaltet, dessen ober- und unterseitige Stirnseiten perforiert ausgebildet sind. Innerhalb des von einer Rührarme tragenden Welle durchdrungenen Mahlkorbes befinden sich Mahlkörper. Über ein sich innerhalb des Reaktionsbehälters unterhalb des Mahlkorbes befindliches Förderorgan wird eine Kreislaufströmung innerhalb des Reaktionsbehälters dahingehend erzeugt, das eine zu behandelnde Suspension über die untere Stirnseite des Einsatzkörpers in diesen und damit das Mahlsystem eingeführt wird und dieses oberseitig wieder verlässt, um anschließend über den Ringraum zwischen der Außenseite des Einsatzkörpers und der Innenseite des Gefäßes zur Unterseite hin zu strömen und den Kreislauf zu komplettieren. Das sich innerhalb des Mahlkorbes befindliche Rührwerk einerseits und das sich unterhalb des Mahlkorbes befindliche Förderorgan andererseits, weisen jeweils eigene Antriebe auf. Der das Mahlsystem tragende Einsatzkörper ist umfangsseitig und bodenseitig innerhalb des Reaktionsbehälters befestigt. Das Gefäß weist ferner einen oberseitigen Einlass und einen exzentrisch angeordneten unterseitigen Auslass auf. Bei einer weiteren, ebenfalls dieser Druckschrift entnehmbaren Ausführungsform bildet der Reaktionsbehälter mit einer, durch eine Pumpe gekennzeichneten Rohrleitung eine Kreislaufführung für die zu behandelnde Suspension. Bei der aus der letztgenannten Fundstelle bekannten Mahleinrichtung ist aufgrund des dortigen Einsatzkörpers zwar von einer verbesserten Zwangsführung auszugehen, die auf die zu behandelnde Suspension ausgeübt wird. Die gezeigte Vorrichtung ist jedoch ausschließlich auf die Ausübung einer Zerkleinerungswirkung auf den im Rahmen einer Suspension geführten Feststoffanteil hin ausgebildet und insbesondere nicht für die Durchführung weiterer, mit einem Zerkleinerungsverfahren evtl. in Verbindung stehender heterogener Reaktionen.

Es ist vor diesem Hintergrund die Aufgabe der Erfindung eine gattungsgemäße Vorrichtung bei einfachem konstruktiven, insbesondere auch wartungsgerechten, druckfesten Aufbau mit Hinblick auf eine einwandfreie Zwangsführung für die zu behandelnde Suspension hin auszugestalten. Die Ausgestaltung soll ferner mit der Maßgabe erfolgen, dass den eingangs bezeichneten rheologischen Problemen bestimmter stofflicher Systeme Rechnung getragen werden kann und dass zusätzlich zu den Zerkleinerungsverfahren auch die Durchführung heterogener, mit dem Zerkleinerungsverfahren im Zusammenhang stehender Reaktionen möglich ist. Gelöst ist diese Aufgabe bei einer solchen Vorrichtung durch die Merkmale des Kennzeichnungsteils des Anspruchs 1.

Ausgangspunkt der Erfindung ist ein Reaktionsbehälter, der einen geschlossenen Reaktionsraum umgrenzt und der die wesentlichen Komponenten der Vorrichtung, nämlich ein Mahl- und ein Rührsystem beinhaltet. Der Reaktionsbehälter ist druckfest ausgebildet und somit gleichermaßen für Über- und Unterdruckbetrieb ausgelegt. Die Kreislaufführung, welcher die zu behandelnde Suspension unterliegt, ist in diesem hermetisch gegenüber dem Außenraum abgeschlossenen Reaktionsraum untergebracht, so dass dieses kompakte System auch die Durchführung heterogener Reaktion zwischen Feststoffen, Flüssigkeiten und Gasen innerhalb des Reaktionsbehälters ermöglicht, ohne dass externe Reaktionsschleifen durchlaufen werden müssen. Im Rahmen des Mahlsystems kommt ein feststehender, mit dem Reaktionsbehälter in Verbindung stehender Mahlkorb zum Einsatz, der eine Füllung aus Mahlkugeln mit einem Durchmesser von beispielsweise 1 mm bis 5 mm trägt, die diesen beispielsweise mit einem Füllungsgrad von ca. 80 % ausfüllen können. Die Auswahl von Größe und Werkstoff der Mahlkörper bzw. Mahlkugeln erfolgt in Abhängigkeit von den zu mahlenden Feststoffen und der gewünschten Mahlqualität, insbesondere der Feinheit der in der Suspension geführten Partikel.

Indem der Bodenbereich konisch oder kugelflächenartig ausgebildet ist, wird der Bildung von Feststoffablagerungen entgegengewirkt, wobei die Rührorgane derart gewählt werden sollen, dass die durch diese in die Suspension eingebrachte Strömungswirkung jeden Bereich der Bodenfläche gleichförmig erfasst.

Dadurch, dass der Reaktionsbehälter mit einer Kühl- oder Beheizungseinrichtung ausgerüstet ist, ergeben sich verbesserte Möglichkeiten der Temperierung der Suspension während des Behandlungsverfahrens. Über ein Wärmeträgermedium kann auf diesem Wege entweder Wärme in den Reaktionsraum eingebracht oder es kann auf diesem gleichen Wege diesem auch Wärme entzogen werden. Der erfindungsgemäße Reaktionsbehälter ist grundsätzlich für einen diskontinuierlichen Betrieb ausgelegt, der eine mehrfache Umwälzung der zu behandelnden Suspension innerhalb eines, das Mahlsystem beinhaltenden Kreislaufes vorsieht. Der Mahlkorb befindet sich in einem rohrförmigen Einsatzkörper, der erfindungsgemäß von der Oberseite des Reaktionsgefäßes aus in eine hier angeordnete Öffnung dichtend eingesetzt ist. Die Qualität dieser Dichtung ist in Abhängigkeit von den Prozessparametern des Mahlprozesses, insbesondere unter Berücksichtigung eines Über- und Unterdruckbetriebes sowie den Eigenschaften der zu behandelnden Suspension gewählt. Innerhalb dieses Einsatzkörpers befindet sich das Mahlsystem an einem Endbereich desselben und es können stromaufwärts und stromabwärts bezüglich des Mahlkorbes Rühr- oder Förderorgane vorgesehen sein, somit dem Mahlsystem zweckmäßigerweise unmittelbar benachbart. Dadurch, dass solche Förderorgane innerhalb des rohrförmigen Einsatzkörpers angeordnet sind, ergibt sich eine bedeutend verbesserte auf die zu behandelnde Suspension ausgeübte Förderwirkung, die auf diesem Wege einer intensiven Umwälzwirkung ausgesetzt ist.

Die eingangs dargelegte Aufgabe ist alternativ bei einer gattungsgemäßen Vorrichtung auch durch die Merkmale des Anspruchs 2 gelöst. Hierbei ist der Mahlkorb in einer Bypassleitung angeordnet, wobei sich auf beiden Seiten des Mahlkorbes Rührund/oder Förderorgane befinden. Die Bypassleitung bildet zusammen mit dem Reaktionsbehälter eine Kreislaufführung für die zu behandelnde Suspension. Der Mahlkorb ist in einer Rohrkammer untergebracht sein, deren Querschnitt gegenüber den übrigen Leitungsabschnitten der Bypassleitung erweitert ist, so dass ein hinreichendes Mahlvolumen bereitgestellt ist. Dies bringt ferner innerhalb des Mahlbettes den Vorteil einer verminderten Strömungsgeschwindigkeit, einer erhöhten Verweilzeit und damit einer verbesserten Mahlwirkung mit sich. An die Rohrkammer schließen sich beispielsweise konische Übergangsrohrabschnitte an und es befindet sich das genannte Rühr- und/oder Förderorgan außerhalb dieser Rohrabschnitte, somit an einer geeigneten sonstigen Stelle innerhalb der Bypassleitung. Die Bypassleitung kann aus untereinander gleichen Rohrkrümmern bestehen, die an den genannten Anschlusspunkten des Reaktionsbehälters angesetzt sind und unter Zwischenanordnung von sich konisch erweiternden Rohrabschnitten die Verbindung zu der genannten Rohr- bzw. Mahlkammer herstellen.

Nachdem der Reaktionsbehälter ein hermetisch abgeschlossenes, eine Wärmezufuhr und eine Wärmeabfuhr und damit ein Behandlungsverfahren bei hohen Betriebstemperaturen, insbesondere in der Nähe des Siedepunktes ermöglichendes System ist, kann entsprechend den Merkmalen der Ansprüche 3 und 4 über einen, in einer Austragsleitung des Reaktionsbehälters angeordneten Kondensator ein dampfförmiges Reaktionsprodukt in flüssiger Form gewonnen werden. Durch Vorschaltung eines Rückflusskühlers, der zur Durchführung einer Teilkondensation ausgelegt ist, besteht ferner die Möglichkeit einer destillativen Aufbereitung des Reaktionsproduktes mit Hinblick auf eine größere Reinheit des in dem Kondensator gewonnenen flüssigen Produktes. Optionell kann anstelle eines Rückflusskondensators auch eine Rektifikationskolonne verwendet werden, die eine Abtrennung eines flüchtigen Reaktionsproduktes in höherer Reinheit gestattet.

Das Mahl- und Rührsystem kann entsprechend den Merkmalen der Ansprüche 6 und 7 gemeinsame Antriebseinheiten aufweisen - für beide Systeme können jedoch auch getrennte Antriebseinheiten vorgesehen sein. Letzteres bringt den Vorteil einer weitergehenderen Regelung der für den Rühr- und Mahlprozess wesentlichen Parameter mit sich.

Als Rühr- und/oder Förderorgane, können entsprechend den Merkmalen des Anspruchs 8 unterschiedliche Typen von Rührern zum Einsatz kommen, z.B. Propeller-, Anker- oder Turbinenrührer. Die Auswahl des konkret eingesetzten Rührertyps erfolgt nach Maßgabe seiner Zweckbestimmung, nämlich einerseits eine Zwangsführung für die zu behandelnde Suspension und damit deren Umwälzbewegung sicherzustellen und andererseits innerhalb der Suspension einen einwandfreien Dispersionszustand aufrechtzuerhalten, so dass Feststoffablagerungen verhindert werden. Da die üblichen Betriebsdrehzahlen von relativ langsam drehenden Anker-, Blatt- oder auch Gitterrührern sich von denjenigen relativ schnell drehender Propeller- und Turbinenrührer unterscheiden, sind in Abhängigkeit von den konkret eingesetzten Rührertypen in einzelnen Fällen unterschiedliche Antriebe erforderlich bzw. zweckmäßig.

Entsprechend den Merkmalen der Ansprüche 9 und 10 ist der Reaktionsbehälter als rotationssymmetrisches Gefäß ausgebildet, innerhalb welchem das Mahl- und Rührsystem zentrisch bez. koaxial oder auch exzentrisch angeordnet sein kann. Hierbei können das Mahl- und Rührsystem als eine kompakte Baueinheit ausgebildet sein - diese Systeme können jedoch auch getrennt voneinander im Rahmen der Kreislaufführung innerhalb des Reaktionsgefäßes angeordnet sein. Darüber hinaus können Funktionselemente des Rührsystems auch in unmittelbarer Nähe des Mahlsystems angeordnet sein. Entscheidend für die Verteilung dieser Funktionselemente entlang der genannten Kreislaufführung für die Suspension sind deren rheologische Eigenschaften, an welche diese Elemente konstruktiv angepasst sind. So muss ein einwandfreier Dispersionszustand innerhalb der Suspension aufrechterhalten werden und es muss sichergestellt sein, dass diese innerhalb der eingangs genannten Kreislaufführung eine Zwangsführung durch das Mahlbett des Mahlsystems erfährt.

Entsprechend den Merkmalen des Anspruchs 11 verläuft die Achse des Mahlsystems parallel zur Achse des Reaktionsbehälters. Dies ist eine bevorzugte Orientierung dieser Achse - es ist jedoch in Abhängigkeit von der konkreten geometrischen Ausgestaltung des Reaktionsbehälters gleichermaßen möglich, die Achse des Mahlsystems in beliebiger Winkelanordnung zur Achse des Reaktionsbehälters verlaufen zu lassen.

Die Antriebseinheiten befinden sich entsprechend den Merkmalen des Anspruchs 12 außerhalb des Reaktionsbehälters, insbesondere außerhalb dessen Reaktionsraumes. Dies bedingt die Anwendung geeigneter Dichtungen oder die Verwendung von Antrieben mit Spalttopf- bzw. von Magnetantrieben im Falle besonderer Anforderungen an die Druckfestigkeit und die Leckagefreiheit. Die Antriebseinheiten bestehen im allgemeinen aus Motor-GetriebeEinheiten, wobei Verstellgetriebe zur Realisierung einer Drehzahlregelbarkeit eingesetzt werden können. Besonders vorteilhaft sind jedoch rein elektrische Drehzahlregelungen, beispielsweise auf der Basis einer Frequenzregelung bei Ein- oder Mehrphasen-Wechselstrommotoren. Grundsätzlich kommen jedoch auch drehzahlregelbare Gleichstromantriebe in Betracht.

Die gemäß den Merkmalen des Anspruchs 15 innerhalb des Mahlkorbes angeordneten Mahlscheiben sind mit Durchbrüchen in der Form von Schlitzen, Spiralen, Kreuzen usw. versehen und üben während der Drehbewegung eine Mitnahmewirkung auf die Mahlkugeln aus.

Die Merkmale der Ansprüche 16 und 17 sind auf die Anordnung der zur Führung der Suspension durch das Mahlbett hindurch dienenden Öffnungen des Mahlkorbes gerichtet. Diese können bei einer zylindrischen Ausbildung desselben entweder in dessen Stirnseiten oder in diesen Stirnseiten jeweils benachbarten Umfangsabschnitten angeordnet sein. Letztere Variante eröffnet günstige Lagerungsmöglichkeiten der Antriebswelle des Mahl- bzw. Rührsystems an den als Kreisplatte ausgebildeten Stirnseiten sowie eine größere Siebfläche zur Reduzierung von Druckverlusten.

Die Merkmale des Anspruchs 22 sind auf weitere Möglichkeiten der Verbesserung der auf die zu behandelnde Suspension auszuübenden Dispersionswirkung gerichtet. Durch geeignete Wahl der in den unterschiedlichen Kammern eingesetzten Rührorgane können auf diese Weise weitere Turbulenzen in die Strömung eingebracht werden, welche der Bildung von Feststoffablagerungen entgegenwirken.

Entsprechend den Merkmalen des Anspruchs 23 sind der Einsatzkörper bzw. der Mahlkorb mit Service-Öffnungen zur Entnahme von Mahlkugeln bzw. zur Einbringung von Mahlkugeln ausgerüstet. Insbesondere dann, wenn der Mahlkorb in einer Bypassleitung zu dem Reaktionsbehälter angeordnet ist, gestalten sich derartige Wartungsarbeiten, die mit der Entnahme von Mahlkörpern sowie zusammenhängen, verhältnismäßig einfach.

Die Erfindung wird im folgenden unter Bezugnahme auf die in den Zeichnungen schematisch wiedergegebenen Ausführungsbeispiele näher erläutert. Es zeigen:
Fig. 1 ein erstes Ausführungsbeispiel einer erfindungsgemäßen Vorrichtung im Längsschnitt;
Fig. 2 ein zweites Ausführungsbeispiel einer erfindungsgemäßen Vorrichtung im Längsschnitt, in Fig.2 wird die Abschlussplatte nicht dargestellt;
Fig. 3 ein drittes Ausführungsbeispiel einer erfindungsgemäßen Vorrichtung im Längsschnitt;
Fig. 4 ein viertes Ausführungsbeispiel einer erfindungsgemäßen Vorrichtung im Längsschnitt;
Fig. 5 ein fünftes Ausführungsbeispiel einer erfindungsgemäßen Vorrichtung im Längsschnitt.

Mit 1 ist in Fig. 1 ein druckfester, in geeigneter Weise ortsfest aufgestellter Reaktionsbehälter bezeichnet. Dieser ist für einen diskontinuierlichen Betrieb bestimmt und kann über einen zeichnerisch nicht dargestellten, im oberen Bereich angeordneten Zulaufstutzen mit dem zu behandelnden Produkt, z.B. einer Suspension beschickt werden. Über ein, am tiefsten Punkt des Bodens 2 angeordnetes Organ 3 kann das in der Regel fließfähige Produkt nach erfolgter Behandlung ausgetragen werden. Der, bezüglich der Achse 4 rotationssymmetrische Reaktionsbehälter 1 wird mit der Suspension bis zu einem Niveau 5 beschickt, und es kann der obere Bereich 6 mit einer Ausgangsleitung 7 für ein gasförmiges Reaktionsprodukt, z. B. Dampf, ausgerüstet sein. Die Ausgangsleitung 7 führt zunächst zu einem Rückflußkühler 8, in welchem eine Teilkondensation stattfindet, wobei eine Komponente des Dampfes kondensiert und in den Reaktionsbehälter 1 zurückfließt. Das verbleibende dampfförmige Produkt wird schließlich in einem Kondensator 9 kondensiert und liegt an der Stelle 10 als gegebenenfalls weiter verarbeitbares Flüssigprodukt vor.

Wie bereits oben erläutert, kann anstelle eines Rückflußkühlers 8 eine, zur Lösung des jeweiligen Trennproblems geeignete Kolonne eingesetzt werden.

Insbesondere bei Leichtsiedern läßt sich auf diesem Wege zusätzlich und äußerst wirkungsvoll Prozeßwärme aus dem Reaktionsbehälter 1 entfernen.

Mit 11 ist ein, zu der Achse 4 rotationssymmetrischer zylindrischer, sich durch den oberen Bereich 6 hindurch und in den Reaktionsbehälter 1 hinein erstreckender und mit Abstand vor dem Boden 2 endender, eine unterseitig offene Stirnseite 12 aufweisender Einsatzkörper bezeichnet. Der Mantelabschnitt dieses Einsatzkörpers 11 ist in der Nähe des oberen Bereiches 6 mit einer Reihe von im Querschnitt kreisförmigen, in vorzugsweise gleichförmiger Umfangsverteilung angeordneten Öffnungen 13 versehen, welche durchgängige Verbindungen zwischen dem Innenraum 14 des Einsatzkörpers 11 und dem, zwischen dessen Außenseiten und den zugekehrten Innenseiten des Reaktionsbehälters 1 sich erstreckenden Ringraum 15 bilden. Der Einsatzkörper 11 ist im übrigen dichtend in eine, in den oberen Bereich 6 des Reaktionsbehälters 1 eingeformte Öffnung 16 eingesetzt und wird oberseitig durch eine kreisförmige Abschlußplatte 17 ebenfalls dichtend verschlossen. Diese Abschlußplatte 17 ist zu Montageund Inspektionszwecken vorzugsweise lösbar an dem Einsatzkörper 11 befestigt.

Mit 18 ist ein System von die äußere Mantelfläche des Reaktionsbehälters 1 gleichförmig überdeckenden, der Führung eines Wärmeträgermediums dienenden Halbrohrschlangen bezeichnet, welche einen geschlossenen Leitungszug bilden, der in zeichnerisch nicht dargestellter Weise mit einer geeigneten Wärmequelle oder auch einer Wärmesenke in Verbindung steht. Dieses System 18 dient nach Maßgabe des innerhalb des Reaktionsbehälters 1 ablaufenden Prozesses der Beheizung oder auch der Kühlung der genannten Suspension. Der Reaktionsbehälter kann auch mit einem doppelwandigen Mantel zur Führung eines Wärmeträgermediums ausgerüstet sein. Der Reaktionsbehälter 1 einschließlich des genannten Systems 18 ist im übrigen - in zeichnerisch nicht dargestellter Weise - mit einer wärmedämmend wirkenden Umhüllung versehen, so daß die Prozeßtemperatur innerhalb des Reaktionsbehälters 1 weitestgehend unabhängig von der Umgebungstemperatur steuerbar ist.

Mit 19 ist ein zylindrischer, in den Einsatzkörper 11, und zwar in dessen unteren Bereich angeordneter bzw. eingesetzter Mahlkorb bezeichnet, der den Querschnitt des Einsatzkörpers 11 ausfüllt und dessen obere und untere Stirnseiten 20, 21 durch Siebplatten gebildet werden.

Die untere Stirnseite 21 erstreckt sich mit geringem Abstand zu der unterseitigen Stirnseite 12 des Einsatzkörpers 11.

Mit 22 ist eine Antriebswelle bezeichnet, welche mit einer, außerhalb des Reaktionsbehälters 1 angeordneten Antriebseinheit 23 in Wirkverbindung steht und sich somit durch die Abschlußplatte 17 hindurcherstreckt. Als Antriebseinheit 23 kann grundsätzlich jeder vorzugsweise drehzahlregelbare Elektroantrieb Verwendung finden, wobei eine Drehzahlregelung über ein Verstellgetriebe oder nach Maßgabe der Art des Elektroantriebs auf rein elektrischem Wege, z. B. über eine Frequenzregelung erfolgen kann.

Die koaxial zu der Achse 4 verlaufende Antriebswelle 22 erstreckt sich im übrigen durch beide stirnseitigen Siebplatten des Mahlkorbes 19 hindurch und ist im übrigen an diesem Mahlkorb und/oder dem Einsatzkörper 11 in geeigneter Weise gelagert. Sie trägt innerhalb des Mahlkorbes 19 mehrere, axial beabstandete, vorzugsweise als Lochscheiben ausgebildete Mahlscheiben 24, deren jeweilige Peripherie mit Abstand zu den zugekehrten Innenseiten des Mahlkorbes 19 verläuft.

Innerhalb des Mahlkorbes 19 befindet sich eine Vielzahl von Mahlkugeln, die beispielsweise einen Durchmesser von 1 mm bis 5 mm aufweisen können und werkstofflich aus Keramik, z. B. auf der Basis von Aluminiumoxid oder Zirkoniumoxid, aus Glas oder aus Metall, z. B. Edelstahl oder einem sonstigen Stahl bestehen können. Diese Mahlkugeln 25 können beispielsweise ca. 80 % des Volumens des Mahlkorbes 19 ausfüllen.

Die, in den Mahlscheiben 24 angebrachten Löcher können durch beliebige geometrische Formen, z. B. Schlitze, Spiralen, Kreuze usw. gebildet werden. Ihr Zweck besteht darin, die Drehbewegung der Mahlscheiben 24, die mit der Antriebswelle 22 in drehfester Verbindung stehen, auf diese Mahlkugeln 25 zu übertragen, eine Zerkleinerungswirkung auf die, durch den Mahlkorb 19 bewegten Feststoffe auszuüben und den Strömungswiderstand der Suspension durch das Mahlbett zu verringern.

Ebenfalls mit der Antriebswelle 22 in drehfester Verbindung stehen Förderorgane wie ein unterseitiger, d. h. sich unterhalb der Stirnseite 21 befindlicher und ein oberseitiger, d. h. sich oberhalb der oberseitigen Stirnseite 20 befindlicher Propellerrührer 26, 27. Es ist die Drehrichtung der Propellerrührer 26, 27 und z. B. der Steigungswinkel deren Flügel dahingehend gewählt, daß innerhalb der den Reaktionsbehälter 1 ausfüllenden Suspension sich innerhalb des Einsatzkörpers 11 global eine von unten nach oben gerichtete Strömung in Richtung der Pfeile 28, somit das Mahlbett durchströmend, ergibt.

Die Förderwirkung der Propellerrührer 26, 27 wird dadurch unterstützt, daß diese sich innerhalb der Ummantelung des Einsatzkörpers 11 befinden, so daß insoweit eine Führungswirkung auf die Suspensionsströmung ausgeübt wird.

Mit 3' sind mehrere als Strombrecher fungierende, innerhalb des Einsatzkörpers 11 oberhalb der Stirnseite 20 angeordnete Leisten bezeichnet.

Erreicht wird auf diese Weise, daß die Suspension unter dem Einfluß der Förderwirkung der Propellerrührer 26, 27 über die untere Stirnseite 12 in den Einsatzkörper 11 eintritt, das Mahlbett durchströmt, hierbei der Zerkleinerungswirkung der als Folge der Drehbewegung sich ständig aufeinander abwälzenden Mahlkugeln 25 unterliegt und den Einsatzkörper 11 schließlich durch die oberseitigen Öffnungen 13 radial zur Außenseite, nämlich in Richtung des Ringraumes 15 verläßt, um in der Folge über diesen Ringraum 15 zurück zum Boden 2 zu strömen. Durch eine zumindest teilweise sphärische Ausbildung des Bodens 2, insbesondere jedoch in Verbindung mit der dicht oberhalb des Bodens erfolgten Anordnung des Propellerrührers 26, wird an dieser Stelle eine Turbulenz und ein Sog erzeugt, wodurch verhindert wird, daß sich im Bodenbereich des Reaktionsbehälters 1 Feststoffe absetzen können.

Der Reaktionsbehälter 1 ist- wie eingangs bereits erwähnt - druckfest ausgebildet und kann nach Maßgabe des in dem System 18 strömenden Wärmeträgermediums beheizt oder gekühlt werden. Er bildet ein hermetisch geschlossenes System, innerhalb welchem Mahlprozesse unter gleichzeitigem Ablauf heterogener Reaktionen unter Vakuum- oder Überdruckbedingungen durchführbar sind. Der Reaktionsbehälter 1 bildet ein einfaches kompaktes Reaktionssystem, welches keine externen Aggregate benötigt und insbesondere bei rheologisch schwierigen Stoffsystemen einsetzbar ist.

Bei den folgenden zeichnerischen Ausführungsbeispielen eines Mahlreaktors sind Funktionselemente, die mit denjenigen gemäß Fig. 1 übereinstimmen auch entsprechend beziffert, so daß auf eine diesbezügliche wiederholte Beschreibung verzichtet werden kann.

Wesensmerkmal des in Fig. 2 gezeigten Reaktionsbehälters 1 ist ein sich koaxial zu der Achse 4 erstreckender Einsatzkörper 28', innerhalb welchem, sich wiederum koaxial zu der Achse 4 erstreckend, eine Antriebswelle 29 gelagert ist. Mit der Antriebswelle 29 in drehfester Verbindung stehen mehrere, axial beabstandete Mahlscheiben 24, die in ihrer Beschaffenheit und ihrer Zweckbestimmung denjenigen gemäß Fig. 1 entsprechen.

Der Einsatzkörper 28' weist an seiner Unterseite eine konische Erweiterung 30 auf, und es befindet sich innerhalb des Einsatzkörpers 28' und zwar dessen unteren Bereiches ein Mahlkorb 31, dessen obere und untere Stirnseiten 32, 33 wiederum nach Art von Siebplatten ausgebildet sind. Anstelle eines Gefäßes, welches global aus den genannten Stirnseiten 32 und 33 sowie entsprechenden Mantelseiten besteht, kann das Gefäß bzw. der Siebkorb strukturell jedoch auch lediglich durch die genannten Stirnseiten 32, 33 und im übrigen durch die Wandungen des Einsatzkörpers 28' gebildet werden. Bei dem in Fig. 2 gezeigten Ausführungsbeispiel bildet die untere Stirnseite 33 zugleich den Abschluß des Einsatzkörpers 28'. Letzteres ist jedoch nicht zwingend notwendig.

Der durch die Stirnseiten 32, 33 axial umgrenzte Raum dient der Aufnahme von Mahlkugeln 25. Es ist die, stirnseitig an ihrem unteren Ende mit Abstand oberhalb der unteren Stirnseite 33, somit innerhalb des Mahlkorbes 31 endende Antriebswelle 29 hohl ausgebildet und dient insoweit der koaxialen Aufnahme einer weiteren Antriebswelle 34, die sich durch die gesamte Länge der Antriebswelle 29, somit auch durch den Mahlkorb 31 hindurch erstreckt und an ihrem, aus der unteren Stirnseite 33 herausragenden Ende ein Rührorgan nach Art eines Ankerrührers 35 trägt. Die Rührflügel dieses Rührorgans umgreifen das untere Ende des Einsatzkörpers 28 mit Abstand und ragen in den, zwischen der Außenseite des Einsatzkörpers 28' und den zugekehrten Innenseiten des Reaktionsbehälters 1 bestehenden Ringraum 36 hinein. Mit 3'' ist eine weitere, als Strombrecher fungierende Leiste innerhalb des Ringraumes 36 bezeichnet, die sich in unmittelbarer Nähe der Rührflügel des Ankerrührers 35 erstreckt.

Auf der Antriebswelle 29, und zwar mit dieser drehfest verbunden, befindet sich in unmittelbarer Nähe oberhalb der oberen Stirnseite 32 ein Förderorgan nach Art eines Propellerrührers 37, welches in Verbindung mit der Umdrehungsrichtung der Antriebswelle 29 derart beschaffen ist, daß es innerhalb der Suspension des Reaktionsbehälters 1 innerhalb des Einsatzkörpers 28', somit dessen Mahlbett durchströmend eine aufwärts in Richtung der Pfeile 28 gerichtete Strömung erzeugt. Diese Strömung bewirkt einen Übertritt der Suspension über die Öffnungen 13 in den Ringraum 36 und eine innerhalb des Ringraumes 36 global absinkende Strömung in Richtung auf die untere Stirnseite 33 des Einsatzkörpers 28' hin, in welcher aufgrund der Wirkung des Propellerrührers 37 eine Sogwirkung entwickelt wird. Die Flügel und sonstigen Strukturteile des Ankerrührers 35 sind im übrigen mit geringem Abstand von dem Boden 2 und den Wandungen des Reaktionsbehälters 1 geführt, so daß aufgrund der Drehbewegung dieses Rührers Ansatzbildungen von Feststoffen verhindert werden. Ankerrührer werden im allgemeinen bei niedrigeren Drehzahlen als Propellerrührer betrieben, so daß bei diesem Ausführungsbeispiel gemäß Fig. 2 voneinander getrennte Antriebe für diese unterschiedlichen Rührertypen vorgesehen sind.

Für das Mahlwerk, nämlich das System der Mahlscheiben 24 einschließlich des Propellerrührers 37 einerseits und für den Ankerrührer 35 andererseits sind getrennte Antriebe vorgesehen, die wiederum vorzugsweise drehzahlregelbar ausgebildet sind. So ist mit 38 eine Antriebseinheit bezeichnet, die mit der Antriebswelle 34 in Verbindung steht. Mit 39 ist eine weitere Antriebseinheit bezeichnet, die in der Zeichnung jedoch lediglich anhand eines, mit der Ankerwelle 29 in drehfester Verbindung stehenden Antriebsrades angedeutet ist.

Wesentlich ist für diese Ausführungsform, daß die Antriebswellen 29, 34 nach Maßgabe ihrer unterschiedlichen Zweckbestimmungen mit unterschiedlichen Drehzahlen und im Bedarfsfall auch mit unterschiedlichen Drehrichtungen betrieben werden können. Auf diese Weise bestehen verfeinerte Möglichkeiten, das Strömungsfeld nach den rheologischen Eigenschaften der innerhalb des Reaktionsbehälters 1 zu behandelnden Suspension einzustellen.

Wesensmerkmal der Ausführungsbeispiele gemäß Fig. 1 und 2 ist, daß der Mahlkorb zentrisch bezüglich des Reaktionsbehälters 1 und zwar koaxial hinsichtlich dessen Achse 4 angeordnet ist. Bei dem Ausführungsbeispiel gemäß Fig. 3 ist der dortige, einen Mahlkorb 40 enthaltende Einsatzkörper 41 zwar zylindrisch ausgebildet, jedoch exzentrisch bezüglich des Reaktionsbehälters 1 angeordnet. Die Achse 42 des Einsatzkörpers 41 erstreckt sich jedoch parallel zur Achse 4 des Reaktionsbehälters 1. In Richtung dieser Achse 42 erstreckt sich eine Antriebswelle 43, welche eine obere Abschlußplatte 44 des Einsatzkörpers 41 durchdringt und an ihrem unteren Ende innerhalb des Mahlkorbes 40 endet. Sie trägt auf ihrem, sich innerhalb des Mahlkorbes erstreckenden Abschnitt wiederum eine Reihe von Mahlscheiben 24. Die Antriebswelle 43 trägt im übrigen oberhalb der oberen Stirnseite 45 des Mahlkorbes 40 einen Propellerrührer 46, der in Abstimmung mit der Umdrehungsrichtung der Antriebswelle 43 derart ausgebildet ist, daß er einen aufwärts in Richtung der Pfeile 28 gerichteten Sog innerhalb der Suspension erzeugt, welche somit das Mahlbett durchströmt.

Mit 47 ist die untere Stirnseite des Mahlkorbes 40 bezeichnet.

Die Antriebswelle 43 steht außerhalb des Einsatzkörpers 41 mit einer Antriebseinheit 48 in Verbindung, welche ähnlich der Antriebseinheit 23 (Fig. 1) ausgebildet sein kann.

Der Einsatzkörper 41 ist in eine exzentrisch angebrachte Öffnung 49 des oberen Bereichs 6 des Reaktionsbehälters 1 dichtend eingesetzt, welches - wie in dem gezeigten Ausführungsbeispiel angedeutet - beispielsweise über eine ringflanschartige Auflage eines an dem Reaktionsbehälter 1 angebrachten, sich koaxial zu der Achse 42 erstreckenden Rohrstutzens 50 geschehen kann.

Wesentlich ist, daß diese Auflagerung und Anbringung des Einsatzkörpers 41 druckfest ausgebildet ist.

Mit 52 ist eine, sich koaxial zu der Achse 4 des Reaktionsbehälters 1 erstreckend, an ihrem unteren, dem Boden 2 benachbarten Ende ein Rührorgan nach Art eines Turbinenrührers 51 tragende Antriebswelle bezeichnet. Diese steht außerhalb des Reaktionsbehälters 1 mit einer Antriebseinheit 53 in Verbindung, die ähnlich der Antriebseinheit 48 ausgebildet sein kann. Entsprechend den unterschiedlichen Rührertypen sind auch bei dieser Ausgestaltung voneinander getrennte Antriebe vorgesehen. Die exzentrische Anordnung des Einsatzkörpers 41 wirkt innerhalb des Reaktionsbehälters 1 faktisch wie ein Strombrecher.

Der Turbinenrührer 51 erzeugt ein Strömungsfeld, welches die Suspensionsströmung durch den Einsatzkörper 41 und damit das Mahlbett unterstützt.

Wesensmerkmal des in Fig. 4 gezeigten Ausführungsbeispiels ist, daß der dortige Mahlkorb 54, dessen obere und untere Stirnseiten 45, 47 wiederum durch Siebplatten gebildet werden, in einer zylindrischen Rohrkammer 55 angeordnet ist, die sich außerhalb des Reaktionsbehälters 1 befindet und deren Achse sich jedoch parallel zu dessen Achse 4 erstreckt. Die Rohrkammer 55 verjüngt sich oberhalb und unterhalb, jeweils im Anschluß an die Stirnseiten 45, 47 und steht über Rohrkrümmer 56, 57 und Anschlußstutzen 58, 59 mit dem Innenraum des Reaktionsbehälters 1 in durchgängiger Verbindung. In Verbindung mit dem, oberhalb der oberen Stirnseite 45 angeordneten, nach Art eines Propellerrührers 46 ausgebildeten Förderorgangs, welches mit der Antriebswelle 43 in drehfester Verbindung steht, kann somit ein Suspensionsstrom aus dem Reaktionsbehälter 1 in Richtung der Pfeile 60 abgezweigt werden, der durch das Mahlbett des Mahlkorbes 54 hindurch und zu dem Reaktionsbehälter 1 zurückgeführt wird.

Mit 61 ist ein zur Achse 4 rotationssymmetrischer, in Richtung zum Boden 2 hin konisch-trichterartig eingezogener und in einer zentralen kreisförmigen Öffnung 62 endender Einsatz bezeichnet. Durch die Öffnung 62 hindurch erstreckt sich die Antriebswelle 52, die unterhalb dieser Öffnung 62 ein nach Art eines Ankerrührers 63 und oberhalb dieser Öffnung 62 nach Art eines Turbinenrührers 64 ausgebildetes Förderorgan trägt. Feststoffe, die sich auf der Oberseite des Einsatzes 61 ablagern, gleiten unter Schwerkraftwirkung auf dieser Fläche abwärts, um über die Öffnung 62 in den Einwirkungsbereich des Ankerrührers 63 zu gelangen. Aufgrund des, durch letzteren erzeugten Zentrifugalkraftfeldes reichern sich Feststoffe wiederum in radial äußeren Bereichen des Reaktionsbehälters 1 an und werden von hier über die Anschlußstutzen 59 dem Mahlbett zugeführt. Der Ankerrührer 63 unterstützt somit die Strömung in Richtung der Pfeile 60. Eine Wirkung des Einsatzes 61 besteht darin, daß ein Ansteigen der Suspension entlang der Innenwandung des Reaktionsbehälters 1 in dem, durch den Ankerrührer 63 erfaßten Bereich begrenzt wird, welches ebenfalls die ausgeübte Förderwirkung in Richtung der Pfeile 60 verbessert.

Wesensmerkmal des in Fig. 5 gezeigten Ausführungsbeispiels ist ein Mahlkorb 65, dessen obere und untere Stirnseiten 66, 67 durch geschlossene Kreisplatten gebildet werden. Es sind jedoch die, sich an die Stirnseiten 66, 67 anschließenden Mantelabschnitte 68, 69 nach Art eines Siebes ausgebildet, so daß über diese Abschnitte 68, 69 ein Suspensionsstrom möglich ist. Die Mantelabschnitte 68, 69 ragen jeweils in rotationssymmetrischer Anordnung in erweiterte zylindrische Abschnitte 70, 71 eines Einsatzkörpers hinein, innerhalb welchem sich in einer, dem Ausführungsbeispiel gemäß Fig. 1 entsprechenden Weise die Antriebswelle 22 erstreckt, mit der - jeweils oberhalb und unterhalb des Mahlkorbes 65 - ein Propellerrührer 27, 26 in drehfester Verbindung steht. Der durch die zylindrischen Abschnitte 70, 71 sowie den Mahlkorb 65 gebildete Einsatzkörper 11' entspricht funktionell im übrigen dem Einsatzkörper 11 gemäß Fig. 1.

Entsprechend der, über die Propellerrührer 26, 27 ausgeübten Förderwirkung strömt die zu behandelnde Suspension über die untere Stirnseite 12 des Einsatzkörpers 11' in den unteren zylindrischen Abschnitt 71 ein und wird radial über den Mantelabschnitt 69 in das Mahlbett eingeführt, welches sie am oberen Ende des Mahlkorbes 65 wiederum radial verläßt, um in den zylindrischen Abschnitt 70 einzutreten und diesen über die radial gerichteten Öffnungen 13 wieder zu verlassen. In den äußeren Ringraum 15 des Reaktionsbehälters 1 stellt sich auf diese Weise global eine axial nach unten gerichtete Strömung ein.

Die bei dem Ausführungsbeispiel gemäß Fig. 5 massive Ausgestaltung der Stirnseiten 66, 67 nach Art von Kreisplatten ermöglichen eine verbesserte Lagerung für die, durch diese Platten hindurchgeführte Antriebswelle 22 sowie eine Vergrößerung der Siebfläche. Jeder Einsatzkörper ist mit geeigneten Öffnungen zur Entnahme sowie zum Einfüllen der Mahlkugeln ausgerüstet.

Bei dem Ausführungsbeispiel gemäß Fig. 4 besteht eine besonders einfache Möglichkeit zum Austausch der Mahlkugeln sowie zur Durchführung von Wartungsarbeiten an dem Einsatzkörper bzw. dessen Einbauten.

## Patentansprüche

1. Vorrichtung zur Behandlung von Suspensionen, mit einem Mahlsystem, welches ebenso wie ein Rührsystem in eine Kreislaufführung für die Suspensionen eingebunden ist, mit einem Reaktionsbehälter (1), innerhalb und/oder an welchem
- eine bauliche Einheit mit diesem bildend - das Mahl- und das Rührsystem angeordnet sind, wobei der die Kreislaufführung zumindest teilweise aufnehmende Reaktionsbehälter (1) einschließlich des Mahl- und des Rührsystems als geschlossenes, für einen diskontinuierlichen Betrieb bestimmtes System ausgebildet sind, wobei im Boden (2) des Reaktionsbehälters (1) ein Austragsorgan für ein fließfähiges Reaktionsprodukt vorgesehen ist, wobei im oberen Bereich des Reaktionsbehälters (1) ein Zuführungsorgan für die zu behandelnde Suspension vorgesehen ist, wobei das Mahlsystem durch einen, von einer Antriebswelle (22,29,43) zentral durchdrungenen Mahlkorb (19,31,40,54,65) gebildet ist, wobei der Innenraum des Mahlkorbes nach Maßgabe eines wählbaren Füllungsgrades mit Mahlkörpern, z.B. Mahlkugeln (25) gefüllt ist, wobei der Mahlkorb mit eingangs- und ausgangsseitigen, einen Durchtritt der Mahlkörper unterbindenden, für einen Durchfluss der zu behandelnden Suspensionen bestimmten Öffnungen ausgerüstet ist und wobei der Reaktionsbehälter (1) als druckfestes Gefäß ausgebildet ist,
wobei der Boden (2) und die obere Abschlusswandung des Reaktionsbehälters (1) strukturell einander gleich, nämlich kugelflächen- oder kegelartig ausgebildet sind,
**dadurch gekennzeichnet**
- **dass** der Mahlkorb (19,31,40,65) in einem global rohrförmigen Einsatzkörper (11,28',41,11') angeordnet ist,
- **dass** innerhalb des Einsatzkörpers (11,28',41,11') ein Rühr- und/oder Förderorgan angeordnet ist,
- **dass** der Einsatzkörper (11,28',41,11') in eine oberseitige Öffnung (16,48) des Reaktionsbehälters (1) dichtend eingesetzt und oberseitig durch eine Abschlussplatte (17,44), welche der Führung der Antriebswelle (22,29,43) des Mahl- und/oder Rührsystems dient, dichtend abgeschlossen ist und
- **dass** die unterseitige Stirnseite des Einsatzkörpers (11,28',41,11') die Eintrittsöffnung und oberseitige, radial orientierte Öffnungen (13) des Einsatzkörpers die Austrittsöffnung für die zu behandelnde Suspension oder umgekehrt bilden.

2. Vorrichtung zur Behandlung von Suspensionen, mit einem Mahlsystem, welches ebenso wie ein Rührsystem in eine Kreislaufführung für die Suspensionen eingebunden ist, mit einem Reaktionsbehälter (1), innerhalb und/oder an welchem - eine bauliche Einheit mit diesem bildend - das Mahl- und das Rührsystem angeordnet sind, wobei der die Kreislaufführung zumindest teilweise aufnehmende Reaktionsbehälter (1) einschließlich des Mahl- und des Rührsystems als geschlossenes, für einen diskontinuierlichen Betrieb bestimmtes System ausgebildet sind, wobei im Boden (2) des Reaktionsbehälters (1) ein Austragsorgan für ein fließfähiges Reaktionsprodukt vorgesehen ist, wobei im oberen Bereich des Reaktionsbehälters (1) ein Zuführungsorgan für die zu behandelnde Suspension vorgesehen ist, wobei das Mahlsystem durch einen, von einer Antriebswelle (22,29,43) zentral durchdrungenen Mahlkorb (19,31,40,54,65) gebildet ist, wobei der Innenraum des Mahlkorbes nach Maßgabe eines wählbaren Füllungsgrades mit Mahlkörpern, z. B. Mahlkugeln (25) gefüllt ist, wobei der Mahlkorb mit eingangs- und ausgangsseitigen, einen Durchtritt der Mahlkörper unterbindenden, für einen Durchfluss der zu behandelnden Suspensionen bestimmten Öffnungen ausgerüstet ist und wobei der Reaktionsbehälter (1) als druckfestes Gefäß ausgebildet ist,
wobei der Mahlkorb (54) in einer Bypassleitung, diese querschnittsmäßig ausfüllend angeordnet ist,
wobei innerhalb der Bypassleitung ein Rühr- und/oder Förderorgan angeordnet ist,
wobei der Mahlkorb (54) in einer Rohrkammer (55) angeordnet ist, die sich koaxial zu der Achse des Mahlsystems erstreckt,
wobei die Bypassleitung einschließlich der Rohrkammer (55) ein Element der Kreislaufführung für die Suspensionen bildet,
**dadurch gekennzeichnet,**
- **dass** der Boden (2) und die obere Abschlusswandung des Reaktionsbehälters (1) strukturell einander gleich, nämlich kugelflächen- oder kegelartig ausgebildet sind,
- **dass** die Rohrkammer (55) eingangs- und ausgangsseitig über sich verjüngende Rohrabschnitte in sich anschließende Strukturelemente der Bypassleitung übergeht,
- **dass** der eine Anschlusspunkt der Bypassleitung an dem Reaktionsbehälter mit Abstand zum Bodenbereich des Reaktionsbehälters (1) angeordnet ist und dass der andere Anschlusspunkt der Bypassleitung an dem Reaktionsbehälter mit Abstand von der oberen Abschlusswandung des Reaktionsbehälters (1) angeordnet ist, wobei diese Anschlusspunkte durch Anschlußstutzen gebildet sind.

3. Vorrichtung nach Anspruch 1 oder 2,
**dadurch gekennzeichnet,**
- **dass** an dem Reaktionsbehälter (1) eine Austragsleitung (7) für ein dampfförmiges Reaktionsprodukt angeordnet ist und
- **dass** im Zuge der Austragsleitung (7) zumindest ein Rückflusskühler (8) angeordnet ist.

4. Vorrichtung nach Anspruch 3,
**dadurch gekennzeichnet,**
- **dass** im Zuge der Austragsleitung (7) ferner ein Kondensator (9) angeordnet ist.

5. Vorrichtung nach einem der vorangegangenen Ansprüche 1 bis 4,
**dadurch gekennzeichnet,**
- **dass** der Mahlkorb (19,31,40,54,65) rotationssymmetrisch bezüglich der Achse (4,42) des Mahlsystems ausgebildet ist.

6. Vorrichtung nach einem der Ansprüche 1 bis 5,
**dadurch gekennzeichnet,**
- **dass** für das Mahl- und das Rührsystem eine gemeinsame Antriebseinheit (23,38) vorgesehen ist.

7. Vorrichtung nach einem der vorangegangenen Ansprüche 1 bis 5,
**dadurch gekennzeichnet,**
- **dass** für das Mahl- und das Rührsystem voneinander getrennte Antriebseinheiten vorgesehen sind.

8. Vorrichtung nach einem der vorangegangenen Ansprüche 1 bis 7,
**dadurch gekennzeichnet,**
- **dass** als Rühr- und/oder Förderorgan Propellerrührer (26,27,37,46), Ankerrührer (35,63) oder Turbinenrührer (51,64) vorgesehen sind.

9. Vorrichtung nach einem der Ansprüche 1 oder 3 bis 8,
**dadurch gekennzeichnet,**
- **dass** der Reaktionsbehälter (1) als ein zu einer Achse (4) rotationssymmetrisches Gefäß ausgestaltet ist,
- **dass** das Mahl- und das Rührsystem als eine zu dieser Achse (4) rotationssymmetrische Baueinheit ausgebildet sind und
- **dass** diese Baueinheit unter Belassung eines diese außenseitig umgebenden Raumes (15,36) innerhalb des Reaktionsbehälters (1) angeordnet ist.

10. Vorrichtung nach einem der Ansprüche 1 oder 3 bis 8,
**dadurch gekennzeichnet,**
- **dass** der Reaktionsbehälter (1) als ein zu einer Achse (4) rotationssymmetrisches Gefäß ausgebildet ist,
- **dass** das Mahlsystem als eine zu dieser Achse (4) exzentrisch angeordnete Baueinheit ausgebildet ist und
- **dass** die das Rührsystem bildenden Bauelemente sowohl innerhalb als auch außerhalb der genannten Baueinheit angeordnet sind.

11. Vorrichtung nach Anspruch 10,
**dadurch gekennzeichnet,**
- **dass** die Achse (42) des Mahlsystems parallel zur Achse (4) des Reaktionsbehälters verläuft.

12. Vorrichtung nach einem der vorangegangenen Ansprüche 1 bis 11,
**dadurch gekennzeichnet,**
- **dass** die Antriebseinheiten (23,38,39,48,53) außerhalb des Reaktionsbehälters (1) angeordnet sind,
- **dass** die Antriebswellen (22,29,34,43,52) des Mahl- und/oder Rührsystems über druckfeste Wandungsdurchführungen des Reaktionsbehälters mit den Antriebseinheiten (23,38,39,48,53) in Verbindung stehen und
- **dass** die Antriebseinheiten (23,38,39,48,53) drehzahlregelbar ausgebildet sind.

13. Vorrichtung nach einem der vorangegangenen Ansprüche 1 bis 12,
**dadurch gekennzeichnet,**
- **dass** eine Kühl- oder Beheizungseinrichtung durch eine zur Führung eines Wärmeträgermediums bestimmte und ausgestaltete Doppelwandigkeit des Reaktionsbehälters (1) gebildet ist,
- wobei das Wärmeträgermedium in einem eine Wärmesenke und/oder eine Wärmequelle enthaltenden Kreislauf geführt ist.

14. Vorrichtung nach einem der vorangegangenen Ansprüche 1 bis 12,
**dadurch gekennzeichnet,**
- **dass** eine Kühl- oder Beheizungseinrichtung durch eine zur Führung eines Wärmeträgermediums bestimmte, außenseitig an dem Reaktionsbehälter (1) angebrachte Rohrschlangenanordnung gebildet ist,
- wobei das Wärmeträgermedium in einem eine Wärmesenke und/oder eine Wärmequelle enthaltenden Kreislauf geführt ist.

15. Vorrichtung nach einem der vorangegangenen Ansprüche 1 bis 14,
**dadurch gekennzeichnet,**
- **dass** mit der Antriebswelle (22,29,43) - axial voneinander beabstandet und innerhalb des Mahlkorbes (19,31,40,54,65) angeordnet - mehrere Mahlscheiben (24) in drehfester Verbindung stehen.

16. Vorrichtung nach Anspruch 1,
**dadurch gekennzeichnet,**
- **dass** die genannten Öffnungen des Mahlkorbes durch die als Siebplatten ausgebildeten Stirnseiten (20,21;32,33;45,47) des Mahlkorbes (19,31,40,54) gebildet werden.

17. Vorrichtung nach Anspruch 1,
**dadurch gekennzeichnet,**
- **dass** die genannten Öffnungen durch endseitige, als Siebabschnitte ausgebildete Umfangsabschnitte des Mahlkorbes (65) gebildet werden.

18. Vorrichtung nach einem der Ansprüche 1 oder 3 bis 17,
**dadurch gekennzeichnet,**
- **dass** der Mahlkorb (19,31,40,65) an dem der unterseitigen Stirnseite (12) benachbarten Ende des Einsatzkörpers (11,28',41,11') angeordnet ist und sich axial über eine Teillänge desselben erstreckt.

19. Vorrichtung nach Anspruch 2,
**dadurch gekennzeichnet,**
- **dass** die Antriebswelle (43) des Mahlsystems dichtend durch eine Wandungsöffnung der Bypassleitung hindurchgeführt ist.

20. Vorrichtung nach Anspruch 19,
**dadurch gekennzeichnet,**
- **dass** das Rühr- und/oder Förderorgan außerhalb der sich verjüngenden Rohrabschnitte angeordnet ist.

21. Vorrichtung nach einem der Ansprüche 1 oder 3 bis 18,
**dadurch gekennzeichnet,**
- **dass** die Stirnseite des Einsatzkörpers (11,28',41,11') mit Abstand zum Bodenbereich des Reaktionsbehälters (1) angeordnet ist und
- **dass** die Öffnungen (13) des Einsatzkörpers (11,28',41,11') mit Abstand von der oberen Abschlusswandung des Reaktionsbehälters angeordnet sind.

22. Vorrichtung nach einem der vorangegangenen Ansprüche 1 bis 21,
**dadurch gekennzeichnet,**
- **dass** innerhalb des Reaktionsbehälters (1) wenigstens ein eine trichterartige, eine zentrale Öffnung (62) aufweisender, den Innenraum des Reaktionsbehälters (1) in zwei über die genannte Öffnung (62) in einer, einen Suspensionsdurchtritt ermöglichenden Verbindung stehende Kammern unterteilender Einsatz (61) angeordnet ist,
- wobei die Antriebswelle (52) durch die Öffnung (62) hindurchgeführt ist und
- wobei in den Kammern unterschiedliche Rührorgane (63,64) mit der Antriebswelle (52) in drehfester Verbindung stehen.

23. Vorrichtung nach einem der vorangegangenen Ansprüche 1 bis 22,
**dadurch gekennzeichnet,**
- **dass** der Einsatzkörper (11,28',41,11') bzw. der Mahlkorb (19,31,40,65) mit Entnahme- und Befüllöffnungen für die Mahlkörper ausgerüstet ist.

## Claims

1. Apparatus for the treatment of suspensions, with a grinding system which, in the same way as an agitating system, is incorporated into a circulatory ducting for the suspensions, and with a reaction container (1), inside and/or on which, so as to form a structural unit with it, are arranged the grinding system and the agitating system, the reaction container (1) which at least partially receives the circulatory ducting, including the grinding system and the agitating system, being designed as a closed system intended for intermittent operation, a discharge member for a flowable reaction product being provided in the bottom (2) of the reaction container (1), a supply member for the suspension to be treated being provided in the upper region of the reaction container (1), the grinding system being formed by a grinding basket (19, 31, 40, 54, 65) centrally penetrated by a drive shaft (22, 29, 43), the interior of the grinding basket being filled with grinding bodies, for example grinding balls (25), according to a selectable degree of filling, the grinding basket being equipped with inlet-side and outlet-side orifices preventing for passage of the grinding bodies and intended for a throughflow of the suspensions to be treated, the reaction container (1) being designed as a pressure-resistant vessel, and the bottom (2) and the upper terminating wall of the reaction container (1) being designed structurally identically to one another, to be precise in the manner of a spherical surface or in a conical manner,
**characterized**
- **in that** the grinding basket (19, 31, 40, 65) is arranged in a substantially tubular insert body (11, 28', 41, 11'),
- **in that** an agitating and/or conveying member is arranged inside the insert body (11, 28', 41, 11'),
- **in that** the insert body (11, 28', 41, 11') is. inserted sealingly into a top-side orifice (16, 48) of the reaction container (1) and is closed off sealingly on the top side by means of a closing plate (17, 44) which serves for guiding the drive shaft (22, 29, 43) of the grinding system and/or agitating system, and
- **in that** the underside end face of the insert body (11, 28', 41, 11'), the inflow orifice and top-side radially oriented orifices (13) of the insert body form the outflow orifice for the suspension to be treated, or vice versa.

2. Apparatus for the treatment of suspensions, with a grinding system which, in the same way as an agitating system, is incorporated into a circulatory ducting for the suspensions, and with a reaction container (1), inside and/or on which, so as to form a structural unit with it, are arranged the grinding system and the agitating system, the reaction container (1) which at least partially receives the circulatory ducting, including the grinding system and the agitating system, being designed as a closed system intended for intermittent operation, a discharge member for a flowable reaction product being provided in the bottom (2) of the reaction container (1), a supply member for the suspension to be treated being. provided in the upper region of the reaction container (1), the grinding system being formed by a grinding basket (19, 31, 40, 54, 65) centrally penetrated by a drive shaft (22, 29, 43), the interior of the grinding basket being filled with grinding bodies, for example grinding balls (25), according to a selectable degree of filling, the grinding basket being equipped with inlet-side and outlet-side orifices preventing the passage of the grinding bodies and intended for a throughflow of the suspensions to be treated, the reaction container (1) being designed as a pressure-resistant vessel, the grinding basket (54) being arranged in a bypass line, so as to fill the latter cross-sectionally, an agitating and/or conveying member being arranged inside the bypass line, the grinding basket (54) being arranged in a tubular chamber (55) which extends coaxially to the axis of the grinding system, and the bypass line, including the tubular chamber (55), forming one element of the circulatory ducting for the suspensions,
**characterized**
- **in that** the bottom (2) and the upper terminating wall of the reaction container (1) are designed structurally identically to one another, to be precise in the manner of a spherical surface or in a conical manner,
- **in that** the tubular chamber (55) merges on the inlet side and outlet side, via narrowing tubular portions, into adjoining structural elements of the bypass line,
- **in that** one connection point of the bypass line at the reaction container is arranged at a distance from the bottom region of the reaction container (1), and in that the other connection point of the bypass line at the reaction container is arranged at a distance from the upper terminating wall of the reaction container (1), these connection points being formed by connection pieces.

3. Apparatus according to Claim 1 or 2,
**characterized**
- **in that** a discharge line (7) for a vaporous reaction product is arranged on the reaction container (1), and
- **in that** at least one reflux cooler (8) is arranged along the discharge line (7).

4. Apparatus according to Claim 3,
**characterized**
- **in that**, furthermore, a condenser (9) is arranged along the discharge line (7).

5. Apparatus according to one of the preceding Claims 1 to 4,
**characterized**
- **in that** the grinding basket (19, 31, 40, 54, 65) is designed rotationally symmetrically with respect to the axis (4, 42) of the grinding system.

6. Apparatus according to one of Claims 1 to 5,
**characterized**
- **in that** a common drive unit (23, 38) is provided for the grinding system and the agitating system.

7. Apparatus according to one of the preceding Claims 1 to 5,
**characterized**
- **in that** drive units separate from one another are provided for the grinding system and the agitating system.

8. Apparatus according to one of the preceding Claims 1 to 7,
**characterized**
- **in that** propeller agitators (26, 27, 37, 46), anchor agitators (35, 63) or turbine agitators (51, 64) are provided as an agitating and/or conveying member.

9. Apparatus according to one of Claims 1 or 3 to 8,
**characterized**
- **in that** the reaction container (1) is designed as a vessel rotationally symmetrical with respect to an axis (4),
- **in that** the grinding system and agitating system are designed as a structural unit rotationally symmetrical with respect to this axis (4), and
- **in that** this structural unit is arranged inside the reaction container (1), so as to leave a space (15, 36) surrounding said structural unit on the outside.

10. Apparatus according to one of Claims 1 or 3 to 8,
**characterized**
- **in that** the reaction container (1) is designed as a vessel rotationally symmetrical with respect to an axis (4),
- **in that** the grinding system is designed as a structural unit arranged eccentrically to this axis (4), and
- **in that** the structural elements forming in the agitating system are arranged both inside and outside said structural unit.

11. Apparatus according to Claim 10,
**characterized**
- **in that** the axis (42) of the grinding system runs parallel to the axis (4) of the reaction container.

12. Apparatus according to one of the preceding Claims 1 to 11,
**characterized**
- **in that** the drive units (23, 38, 39, 48, 53) are arranged outside the reaction container (1),
- **in that** the drive shafts (22, 29, 34, 43, 52) of the grinding system and/or agitating system are connected to the drive units (23, 38, 39, 48, 53) via pressure-resistant wall leadthroughs of the reaction container, and
- **in that** the drive units (23, 38, 39, 48, 53) are designed to have adjustable rotational speed.

13. Apparatus according to one of the preceding Claims 1 to 12,
**characterized**
- **in that** a cooling or heating device is formed by a double walling of the reaction container (1), said double walling being intended and designed for conducting a heat transfer medium,
- the heat transfer medium being conducted in a circuit containing a heat sink and/or a heat source.

14. Apparatus according to one of the preceding Claims 1 to 12,
**characterized**
- **in that** a cooling or heating device is formed by a tube-coil arrangement intended for conducting a heat transfer medium and attached to the reaction container (1) on the outside,
- the heat transfer medium being conducted in a circuit containing a heat sink and/or a heat source.

15. Apparatus according to one of the preceding Claims 1 to 14,
**characterized**
- **in that** a plurality of grinding discs (24), located axially at a distance from one another and arranged inside the grinding basket (19, 31, 40, 54, 65), are connected fixedly in terms of rotation to the drive shaft (22, 29, 43).

16. Apparatus according to Claim 1,
**characterized**
- **in that** said orifices of the grinding basket are formed by the end faces (20, 21; 32, 33; 45, 47) of the grinding basket (19, 31, 40, 54) which are designed as screening plates.

17. Apparatus according to Claim 1,
**characterized**
- **in that** said orifices are formed by circumferential end portions of the grinding basket (65) which are designed as screening portions.

18. Apparatus according to one of Claims 1 or 3 to 17,
**characterized**
- **in that** the grinding basket (19, 31, 40, 65) is arranged at that end of the insert body (11, 28', 41, 11') adjacent to the underside end face (12) and extends axially over a part-length of said insert body.

19. Apparatus according to Claim 2,
**characterized**
- **in that** the drive shaft (43) of the grinding system is led sealingly through a wall orifice of the bypass line.

20. Apparatus according to Claim 19,
**characterized**
- **in that** the agitating and/or conveying member is arranged outside the narrowing tubular portions.

21. Apparatus according to one of Claims 1 or 3 to 18,
**characterized**
- **in that** the end face of the insert body (11, 28', 41, 11') is arranged at a distance from the bottom region of the reaction container (1), and
- **in that** the orifices (13) of the insert body (11, 28', 41, 11') are arranged at a distance from the upper terminating wall of the reaction container.

22. Apparatus according to one of the preceding Claims 1 to 21,
**characterized**
- **in that** arranged inside the reaction container (1) is at least one funnel-like insert (61) which has a central orifice (62) and which subdivides the interior of the reaction container (1) into two chambers connected via said orifice (62) so as to allow the passage of suspension,
- the drive shaft (52) being led through the orifice (62), and,
- in the chambers, different agitating members (63, 64) being connected fixedly in terms of rotation to the drive shaft (52).

23. Apparatus according to one of the preceding Claims 1 to 22,
**characterized**
- **in that** the insert body (11, 28', 41, 11') or the grinding basket (19, 31, 40, 65) is equipped with extracting and filling orifices for the grinding bodies.

## Revendications

1. Dispositif pour le traitement de suspensions, comprenant un système de broyage qui est intégré, de même qu'un système d'agitation, dans un circuit fermé pour les suspensions, et un récipient de réaction (1), dans lequel et/ou sur lequel le système de broyage et le système d'agitation sont disposés en formant un module avec le récipient de réaction, le récipient de réaction (1), y compris le système de broyage et le système d'agitation, qui reprend au moins en partie le circuit fermé, étant configuré comme système fermé convenant pour un fonctionnement discontinu, tandis que dans le fond (2) du récipient de réaction (1) est prévu un organe d'extraction pour un produit de réaction apte à s'écouler et que dans la région supérieure du récipient de réaction (1) est prévu un organe d'amenée de la suspension à traiter, le système de broyage étant formé par un tamis de broyage (19, 31, 40, 54, 65) traversé au centre par un arbre d'entraînement (22, 29, 43), l'espace intérieur du panier de broyage pouvant être rempli de corps de broyage, par exemple des billes de broyage (25), après détermination d'un taux de remplissage sélectionnable, le panier de broyage étant équipé d'ouvertures qui sont situées du côté de l'entrée et de la sortie et qui empêchent le passage des corps de broyage mais permettent le passage de la suspension à traiter, le récipient de réaction (1) étant configuré comme récipient résistant à la pression, le fond (2) et la paroi supérieure de fermeture du récipient de réaction (1) étant structurellement identiques l'un à l'autre, à savoir configurés en forme de surface sphérique ou de surface conique,
**caractérisé en ce que**
- le panier de broyage (19, 31, 40, 65) est disposé dans un corps de garniture (11, 28', 41, 11') de forme globalement tubulaire,
- **en ce qu'**à l'intérieur du corps de garniture (11, 28', 41, 11') est disposé un organe d'agitation et/ou de transport,
- **en ce que** le corps de garniture (11, 28', 41, 11') est inséré de manière étanche dans une ouverture (16, 48) située du côté supérieur du récipient de réaction (1) et est fermé de manière étanche du côté supérieur par une plaque de fermeture (17, 44) qui sert à guider l'arbre d'entraînement (22, 29, 43) du système de broyage et/ou d'agitation, et
- **en ce que** le côté frontal inférieur du corps de garniture (11, 28', 41, 11') forme l'ouverture d'entrée, et des ouvertures (13) du corps de garniture, situées du côté supérieur et orientées radialement forment l'ouverture de sortie de la suspension à traiter, ou inversement.

2. Dispositif pour le traitement de suspensions, comprenant un système de broyage qui est intégré, de même qu'un système d'agitation, dans un circuit fermé pour les suspensions, et un récipient de réaction (1), dans lequel et/ou sur lequel le système de broyage et le système d'agitation sont disposés en formant un module avec le récipient de réaction, le récipient de réaction (1), y compris le système de broyage et le système d'agitation, qui reprend au moins en partie le circuit fermé, étant configuré comme système fermé convenant pour un fonctionnement discontinu, tandis que dans le fond (2) du récipient de réaction (1) est prévu un organe d'extraction pour un produit de réaction apte à s'écouler et que dans la région supérieure du récipient de réaction (1) est prévu un organe d'amenée de la suspension à traiter, le système de broyage étant formé par un tamis de broyage (19, 31, 40, 54, 65) traversé au centre par un arbre d'entraînement (22, 29, 43), l'espace intérieur du panier de broyage pouvant être rempli de corps de broyage, par exemple des billes de broyage (25), après détermination d'un taux de remplissage sélectionnable, le panier de broyage étant équipé d'ouvertures situées du côté de l'entrée et de la sortie qui empêchent le passage des corps de broyage mais permettent le passage de la suspension à traiter, le récipient de réaction (1) étant configuré comme récipient résistant à la pression, le panier de broyage (54) étant disposé dans un conduit de dérivation en remplissant la section transversale de ce dernier, un organe d'agitation et/ou de transport étant disposé à l'intérieur du conduit de dérivation, le panier de broyage (54) étant disposé dans une chambre tubulaire qui s'étend coaxialement par rapport à l'axe du système de broyage, le conduit de dérivation formant avec la chambre tubulaire (55) un élément du circuit fermé pour les suspensions,
**caractérisé en ce que**
- le fond (2) et la paroi supérieure de fermeture du récipient de réaction (1) sont structurellement identiques l'un à l'autre, à savoir configurés en forme de surface sphérique ou conique,
- la chambre tubulaire (55) se transforme du côté de l'entrée et du côté de la sortie en éléments structurels adjacents du conduit de dérivation par l'intermédiaire de tronçons tubulaires qui se rétrécissent,
- **en ce qu'**un point de raccordement du conduit de dérivation au récipient de réaction est disposé à distance de la zone du fond du récipient de réaction (1), et **en ce que** l'autre point de raccordement du conduit de dérivation au récipient de réaction est disposé à distance de la paroi supérieure de fermeture du récipient de réaction (1), ces points de raccordement étant formés par des raccords.

3. Dispositif selon la revendication 1 ou 2,
**caractérisé en ce que**
- un conduit d'extraction (7) pour un produit de réaction sous forme de vapeur est disposé sur le récipient de réaction (1), et
- **en ce qu'**au moins un refroidisseur de reflux (8) est disposé sur le parcours du conduit d'extraction (7).

4. Dispositif selon la revendication 3,
**caractérisé en ce qu'**en outre un condenseur (9) est disposé dans le parcours du conduit d'extraction (7) .

5. Dispositif selon l'une des revendications 1 à 4 précédentes,
**caractérisé en ce que** le panier de broyage (19, 31, 40, 54, 65) présente une symétrie de rotation par rapport à l'axe (4, 42) du système de broyage.

6. Dispositif selon l'une des revendications 1 à 5,
**caractérisé en ce qu'**une unité d'entraînement commune (23, 38) est prévue pour le système de broyage et le système d'agitation.

7. Dispositif selon l'une des revendications 1 à 5 précédentes,
**caractérisé en ce que** des unités d'entraînement séparées l'une de l'autre sont prévues pour le système d'agitation et pour le système d'agitation.

8. Dispositif selon l'une des revendications 1 à 7 précédentes,
**caractérisé en ce que** comme organe d'agitation et/ou de transport sont prévus des dispositifs d'agitation à hélice (26, 27, 37, 46), des dispositifs d'agitation à ancre (35, 63) ou des dispositifs d'agitation à turbine (51, 64).

9. Dispositif selon l'une des revendications 1 ou 3 à 8,
**caractérisé en ce que** le récipient de réaction (1) est configuré sous la forme d'un récipient qui présente une symétrie de rotation par rapport à un axe (4),
**en ce que** le système de broyage et le système d'agitation sont configurés comme module qui présente une symétrie de rotation par rapport à cet axe (4), et
**en ce que** ce module est disposé à l'intérieur du récipient de réaction (1) en laissant un espace (15, 36) qui l'entoure du côté extérieur.

10. Dispositif selon l'une des revendications 1 ou 3 à 8,
**caractérisé en ce que**
le récipient de réaction (1) est configuré comme récipient qui présente une symétrie de rotation par rapport à un axe (4),
**en ce que** le système de broyage est configuré comme module disposé excentriquement par rapport à cet axe (4), et
**en ce que** les éléments formant le système d'agitation sont disposés aussi bien à l'intérieur qu'à l'extérieur dudit module.

11. Dispositif selon la revendication 10, **caractérisé en ce que**
l'axe (42) du système de broyage s'étend parallèlement à l'axe (4) du récipient de réaction.

12. Dispositif selon l'une des revendications 1 à 11 précédentes, **caractérisé en ce que**
les unités d'entraînement (23, 38, 39, 48, 53) sont disposées à l'extérieur du récipient de réaction (1),
**en ce que** les arbres d'entraînement (22, 29, 34, 43, 52) du système de broyage et/ou du système d'agitation sont en communication avec les unités d'entraînement (23, 38, 39, 48, 53) par l'intermédiaire de traversées de parois, résistantes à la pression, du récipient de réaction, et
**en ce que** les unités d'entraînement (23, 38, 39, 48, 53) sont configurées de manière à présenter une vitesse de rotation réglable.

13. Dispositif selon l'une des revendications 1 à 12 précédentes, **caractérisé en ce que**
un dispositif de refroidissement ou de chauffage est formé par une double paroi du récipient de réaction (1) conçue pour le guidage d'un fluide caloporteur, le fluide caloporteur étant guidé dans un circuit fermé qui contient un drain thermique et/ou une source thermique.

14. Dispositif selon l'une des revendications 1 à 12 précédentes, **caractérisé en ce que**
un dispositif de refroidissement ou de chauffage est formé par un agencement à manchon tubulaire conçu pour le guidage d'un fluide caloporteur et installé sur le côté extérieur du récipient de réaction (1),
le fluide caloporteur étant guidé dans un circuit fermé contenant un drain thermique et/ou une source thermique.

15. Dispositif selon l'une des revendications 1 à 14 précédentes, **caractérisé en ce que**
plusieurs disques de broyage (24) disposés à distance axiale l'un de l'autre et à l'intérieur du panier de broyage (19, 31, 40, 54, 65) sont reliés à rotation solidaire à l'arbre d'entraînement (22, 29, 43).

16. Dispositif selon la revendication 1,
**caractérisé en ce que** lesdites ouvertures du panier de broyage sont formées par les côtés frontaux (20, 21; 32, 33; 45, 47) du panier de broyage (19, 31, 40, 54) configurés comme plaques de tamisage.

17. Dispositif selon la revendication 1, **caractérisé en ce que** lesdites ouvertures sont formées par des parties périphériques d'extrémité du panier de broyage (65) configurées comme parties de tamis.

18. Dispositif selon l'une des revendications 1 ou 3 à 17,
**caractérisé en ce que** le panier de broyage (19, 31, 40, 65) est disposé à l'extrémité du corps de garniture (11, 28', 41, 11') qui est voisine du côté frontal (12) inférieur, et s'étend axialement sur une partie de la longueur de ce corps de garniture.

19. Dispositif selon la revendication 2,
**caractérisé en ce que** l'arbre d'entraînement (43) du système de broyage traverse de manière étanche une ouverture de paroi du conduit de dérivation.

20. Dispositif selon la revendication 19,
**caractérisé en ce que** l'organe d'agitation et/ou de transport est disposé à l'extérieur des tronçons tubulaires qui se rétrécissent.

21. Dispositif selon l'une des revendications 1 ou 3 à 18,
**caractérisé en ce que** le côté frontal du corps de garniture (11, 28', 41, 11') est disposé à distance de la zone du fond du récipient de réaction (1), et **en ce que** les ouvertures (13) du corps de garniture (11, 28', 41, 11') sont disposées à distance de la paroi supérieure de fermeture du récipient de réaction.

22. Dispositif selon l'une des revendications 1 à 21 précédentes,
**caractérisé en ce que**
au moins une garniture en forme d'entonnoir qui présente une ouverture centrale (62) et divisant l'espace intérieur du récipient de réaction (1) en deux chambres communiquant l'une avec l'autre par l'intermédiaire de ladite ouverture (62) pour permettre un passage de la suspension est disposée à l'intérieur du récipient de réaction (1),
l'arbre d'entraînement (52) traversant l'ouverture (62), et
différents organes d'agitation (63, 64) étant reliés à rotation solidaire à l'arbre d'entraînement (52) dans les chambres.

23. Dispositif selon l'une des revendications 1 à 22 précédentes, **caractérisé en ce que**
- le corps de garniture (11, 28', 41, 11') ou selon le cas, le panier de broyage (19, 31, 40, 65) sont dotés d'ouvertures d'enlèvement et de remplissage pour les corps de broyage.
